# EUROPÄISCHE PATENTSCHRIFT

(11) **EP 2 927 923 B1**
(45) Veröffentlichungstag und Bekanntmachung des Hinweises auf die Patenterteilung: **04.01.2017**
(21) Anmeldenummer: 14001201.4
(22) Anmeldetag: 31.03.2014
(51) Int. Cl.: H01H 9/00

(54) **Trockentransformatorlastschalter**
Dry transformer load switch
Interrupteur de charge de transformateur à sec

(43) Veröffentlichungstag der Anmeldung: 07.10.2015
(73) Patentinhaber: ABB Schweiz AG, 5400 Baden (CH)
(72) Erfinder: Weber, Benjamin, 59955 Winterberg (DE); Tepper, Jens, 59929 Brilon (DE); Carlen, Martin, 5443 Niederrohrdorf (CH)
(74) Vertreter: Marks, Frank

(56) Entgegenhaltungen:
- DD-A1- 208 264
- DE-A1- 1 638 570
- DE-A1- 2 449 004
- DE-A1- 3 000 733
- US-A- 3 138 671

## Beschreibung

Die Erfindung betrifft einen Trockentransformatorlastschalter, umfassend einen sich längs um eine virtuelle Mittelachse erstreckenden Isolationshohlzylinder mit mehreren längs dessen inneren Umfangs angeordneten Anschlusskontakten, sowie einen im Inneren des Isolationshohlzylinders um die Mittelachse drehbar angeordneten radial ausgerichteten Hauptkontakt, welcher mittels einer entsprechenden Drehbewegung wahlweise elektrisch mit seinem radial äußeren Ende mit einem der Anschlusskontakte verbindbar ist.

Es ist allgemein bekannt, dass Transformatoren in Energieverteilungsnetzen zum Einsatz kommen, um Netzteile verschiedener Spannungsebenen miteinander zu koppeln. In höheren Spannungsebenen wie beispielsweise 110kV / 380kV kommen üblicherweise Öltransformatoren zum Einsatz, bei darunter liegenden Spannungsebenen sind Trockentransformatoren oder gasgefüllte Transformatoren üblich, beispielsweise 30kV, 72,5kV und vereinzelt auch 110kV.

Öltransformatoren weisen häufig sogenannte Lastschalter auf, mittels welcher unter Laststrom zwischen verschiedenen Anzapfungen der Transformatorwicklung gewechselt werden kann, so dass die Spannung im Netz durch eine Anpassung des Übersetzungsverhältnisses des Transformators in gewissen Grenzen geregelt werden kann. Ein Lastschalter weist typischerweise mehrere längs einer Bahn angeordangeordnete Anschlusskontakte auf, welche mit verschiedenen Anzapfungen einer Transformatorwicklung verbunden sind. Ein Hauptkontakt ist mechanisch längs der Bahn bewegbar und kann dadurch wahlweise mit einer der Anzapfungen verbunden werden. Üblicherweise sind die Anzapfungen längs einer kreisförmigen Bahn angeordnet, so dass durch eine Drehbewegung des Hauptkontaktes eine Kontaktierung der gewünschten Anzapfung erfolgt.

Bei Öltransformatoren befinden sich derartige Lastschalter in einem ölgefüllten Bereich des Transformatorkessels, welcher aus Verschmutzungsgründen jedoch von dem Bereich, in welchem der Transformator angeordnet ist, getrennt ist. Aufgrund der Anordnung eines solchen Lasttrennschalters im Isolationsmedium Öl lässt sich dieser deutlich kleiner ausgestalten als bei einer Anordnung in Luft.

Aus Gründen der verbesserten Regelbarkeit wird aber auch zunehmend für niedrigere Spannungsebenen eine Anpassungsmöglichkeit des Übersetzungsverhältnisses von Trockentransformatoren unter Last gefordert. Bei Trockentransformatoren wird jedoch bewusst auf den Einsatz von Öl verzichtet, was insbesondere bezüglich der Kühlung und der Isolation eine andere Konstruktionsweise erforderlich macht als bei Öltransformatoren.

Das Patentdokument DE 24 49 004 A1 offenbart einen Wähler, wie sie bei Stufenschaltern für Einstelltransformatoren als Feinwähler und Wender großer Baulängen und hoher Nennströme Verwendung finden, bestehend aus einer Isolierstoffsäule mit feststehenden Schleifringen und einem äußeren Käfig aus Isolierstoffstäben auf welchen die Gegenkontakte angeordnet sind und einem dazwischen auf einer Kreisbahn drehbaren Lattengerüst aus Isolierstoffstäben, das bewegliche, federnd gelagerte Laufkontakte trägt, welche die Schleifringe mit den Gegenkontakten verbinden.

Das Patentdokument DE 16 38 570 A1 offenbart einen ein- oder mehrphasigen unter Belastung schaltbaren Umschalter für einen Regeltransformator, welcher Umschalter mit in einer Zylinderfläche angeordneten festen Kontakten und innerhalb dieser Zylinderflache liegenden, mit diesen Kontakten zusammenarbeitenden, durch einen um die Achse dieser Zylinderfläche drehbaren Träger aus Isoliermaterial getragenen, beweglichen Schaltkontakten versehen ist.

Das Patentdokument DE 30 00 733 A1 offenbart einen Stufenschalter für Transformatoren mit jeweils für gerade und ungerade Wicklungsabgriffe vorgesehenen Wählerkontakten, die über Widerstände und Vakuumschalter mit an die jeweilige Wicklung anzuschließenden elektrischen Leitern in Verbindung stehen.

Als nachteilig erweist sich hierbei bei Trockentransformatorlastschaltern, dass aufgrund des Wegfalls des Isolationsmediums Öl ein deutlich erhöhtes Risiko von elektrischen Überschlägen besteht beziehungsweise dass ein Trockentransformatorlastschalter entsprechend groß auszuführen ist, um ein solches Risiko zu reduzieren.

Ausgehend von diesem Stand der Technik ist es Aufgabe der Erfindung, einen kompakten Trockentransformatorlastschalter mit verbessertem Isolationsverhalten bereitzustellen. Aufgabe der Erfindung ist auch die Bereitstellung eines entsprechenden Trockentransformators.

Diese Aufgabe wird gelöst durch einen Trockentransformatorlastschalter der eingangs genannten Art. Dieser ist dadurch gekennzeichnet, dass in einem durch radial inneres und äußeres Ende des Hauptkontaktes bestimmten hohlzylindrischen Raum um die Mittelachse ein gemeinsam mit dem Hauptkontakt um diese drehbarer Barriereschirm in Form eines hohlzylindrischen Schirmelementes vorgesehen ist, welcher im Bereich des Hauptkontaktes mit einer Aussparung versehen ist.

Die Grundidee der Erfindung besteht darin, einen zusammen mit dem Hauptkontakt drehbaren Barriereschirm vorzusehen, um so die elektrische Festigkeit zu verbessern. Bei Lasttrennschaltern ist der Raum zwischen den radial außen am Isolationshohlzylinder liegenden Anschlusskontakten und dem Hauptkontakt der isolationskritischste Bereich. Die Anordnung eines festen Barriereschirms ist jedoch nicht möglich, weil dieser hohlzylindrische Raum um die Mittelachse für eine Rundumbewegung des Hauptkontaktes zur Verfügung stehen muss. Durch Einführung eines zusammen mit dem Hauptkontakt drehbaren Barriereschirms lässt sich dieser hohlzylindrische Raum um die Mittelachse sowohl für eine Bewegung des Hauptkontaktes als auch für die Anordnung eines Barriereschirms nutzen. Die Isolationsfestigkeit eines erfindungsgemäßen Trockentransformatorlastschalters ist dadurch in vorteilhafter Weise gesteigert.

Gemäß einer besonders bevorzugten Ausgestaltungsvariante des erfindungsgemäßen Trockentransformatorlastschalters umfasst der Barriereschirm ein hohlzylinder-förmiges beziehungsweise ein hohlzylindersegmentförmiges Schirmelement. Ein hohlzylinderähnliches Schirmelement ist in besonderer Weise geeignet, Teil eines Barriereschirms im ebenfalls hohlzylindrischen Raum um die Mittelachse zu sein. Im Bereich des Hauptkontaktes ist der Barriereschirm mit einer Aussparung zu versehen, um eine direkte Berührung mit dem spannungsführenden Haupt= kontakt zu vermeiden. Eine isolationstechnisch nachteilege Verkürzung des Kriechwegs ist damit ausgeschlossen.

Entsprechend einer weiteren Variante des erfindungsgemäßen Trockentransformatorlastschalters umfasst der Barriereschirm wenigstens zwei radial übereinander angeordnete hohlzylinderförmige Schirmelemente. Durch eine derartige Doppelwandigkeit wird die Spannungsfestigkeit in vorteilhafter Weise weiter gesteigert.

Einer weiteren Erfindungsvariante folgend ist auf wenigstens einem hohlzylinderförmigen Schirmelement wenigstens eine radial ausgerichtete Innenlamelle vorgesehen, welche sich vorzugsweise längs der Mittelachse erstreckt. Hierdurch wird die Länge möglicher Kriechwege, deren Verlauf von den jeweils gegebenen Randbedingungen abhängig ist, in vorteilhafter Weise verlängert und die Isolationsfähigkeit des erfindungsgemäßen Trockentransformatorlastschalters weiter gesteigert.

Um eine mechanische Kollision einer derartigen Innenlamelle mit einem der typischerweise in den Innenraum hineinragenden Außenkontakte zu vermeiden, ist es für Innenlamellen aus einem festen Werkstoff notwendig, dass diese nicht aus dem hohlzylindrischen Raum um die Mittelachse herausragen.

Entsprechend einer weiteren Ausgestaltungsform des erfindungsgemäßen Trockentransformatorlastschalters ragt jedoch die wenigstens eine radial ausgerichtete Innenlamelle aus dem hohlzylindrischen Raum um die Drehachse heraus, ist aber aus einem elastischen Material wie beispielsweise Silikongummi gefertigt. Somit erfolgt bei einer Kollision der Lamelle mit einem Anschlusskontakt eine zeitweilige Deformation der Lamelle und eine Drehbewegung des Hauptkontaktes ist dennoch möglich.

Gemäß einer alternativen Ausgestaltungsform des erfindungsgemäßen Trockentransformatorlastschalters ragt die wenigstens eine radial ausgerichtete Innenlamelle ebenfalls aus dem hohlzylindrischen Raum um die Drehachse heraus, es sind aber Mittel vorgesehen, die Innenlamelle zumindest für die Dauer einer Drehbewegung des Barriereschirms radial nach innen zu verlagern. Somit ist bei Stillstand des Barriereschirms in vorteilhafter Weise eine Kriechwegverlängerung in Form der ausgefahrenen Lamelle aktiv, wobei dennoch durch Einfahren der Lamelle eine kollisionsfreie Drehbewegung des Hauptkontaktes zusammen mit dem Barriereschirm ermöglicht ist.

Einer weiteren Erfindungsvariante entsprechend ist eine radial ausgerichtete Außenlamelle am Innenumfang des Isolationshohlzylinders vorgesehen, welche in dessen Innenraum hineinragt. Hierdurch wird in vorteilhafter Weise der Kriechweg zwischen benachbarten Außenkontakten erhöht und diese können in platzsparender Weise näher aneinander angeordnet werden.

Insbesondere für den Fall, dass die in den Innenraum hineinragende Außenlamelle auch in den hohlzylindrischen Raum um die Mittelachse hineinragt ist es erfindungsgemäß vorgesehen, dass die wenigstens eine radial ausgerichtete Außenlamelle aus einem elastischen Material gefertigt ist. Hierdurch erfolgt im Falle einer Kollision mit dem Hauptkontakt eine temporäre Deformation der jeweiligen Außenlamelle.

In entsprechender Weise ist erfindungsgemäß optional auch an der radialen Außenfläche des Isolationshohlzylinders zwischen herausragenden Anschlusskontakten wenigstens eine Lamelle vorgesehen, deren Zweck dem der zuvor genannten nach innen ragenden Außenlamelle entspricht. Bevorzugter Weise sind sowohl auf der innen- als auch auf der Außenseite des Isolationshohlzylinders entsprechende Lamellen vorgesehen.

Gemäß einer weiteren Ausgestaltungsform des erfindungsgemäßen Trockentransformatorlastschalters ist wenigstens ein radial in den Innenraum des Isolationshohlzylinders hereinragender Anschlusskontakt von einer hohlzylindrischen Barriere umgeben. Somit ist der Kriechweg zu benachbarten Anschlusskontakten abermals in vorteilhafter Weise verlängert.

Entsprechend einer weiteren besonders bevorzugten Erfindungsvariante ist der Barriereschirm von um die Mittelachse drehbaren Scheibenelementen gehalten, welche an den axialen Endbereichen des Isolationshohlzylinders vorgesehen sind. Zur Verlängerung möglicher Kriechwege ist erfindungsgemäß ein direkter Kontakt des Barriereschirms mit dem Hauptkontakt zu vermeiden. Mit vorzugsweise im Bereich der axialen Enden des Isolationshohlzylinders vorgesehenen scheibenähnlichen Trägerelementen aus einem Isolationsmaterial lässt sich dies insbesondere für den isolationstechnisch relevanten Bereich im hohlzylindrischen Raum um die Mittelachse erreichen. Die Verbindung eines hohlzylindersegmentähnlichen Segmentes, welches beispielsweise aus einer mit Glasfasern verstärkten Kunststoffplatte gefertigt ist, mit einem Scheibenelement erfolgt beispielsweise mittels einer ringähnlichen Nut, welche in das Scheibenelement eingefräst ist. Eine hinreichende Beabstandung von Isolationshohlzylinder und Scheibenelement beziehungsweise mit diesem verbundenen Barriereschirm ist zu gewährleisten.

Gemäß einer weiteren Variante des erfindungsgemäßen Trockentransformatorlastschalters ist dieser hermetisch gekapselt und mit einem Isolationsgas gefüllt. Ein Isolationsgas wie beispielsweise SF6 erhöht in vorteilhafter Weise die Spannungsfestigkeit.

Die erfindungsgemäße Aufgabe wird auch gelöst durch einen Trockentransformator, umfassend einen Transformatorkern mit wenigstens einer Wicklung und einem Lastschalter, wobei der Lastschalter ein erfindungsgemäßer Trockentransformatorlastschalter ist. Die erfindungsgemäßen Vorteile einer höheren Isolationsfestigkeit beziehungsweise einer geringeren Baugröße wurden bereits für den Trockentransformatorlastschalter erläutert und sind auch auf einen Trockentransformator mit einem Trockentransformatorlastschalter übertragbar.

Weitere vorteilhafte Ausgestaltungsmöglichkeiten sind den weiteren abhängigen Ansprüchen zu entnehmen.

Anhand der in den Zeichnungen dargestellten Ausführungsbeispiele sollen die Erfindung, weitere Ausführungsformen und weitere Vorteile näher beschrieben werden.

Es zeigen:
- Fig. 1: einen exemplarischen ersten Trockentransformatorlastschalter,
- Fig. 2: einen exemplarischen zweiten Trockentransformatorlastschalter,
- Fig. 3: einen exemplarischen dritten Trockentransformatorlastschalter sowie
- Fig. 4: einen exemplarischen vierten Trockentransformatorlastschalter.

Fig. 1 zeigt einen exemplarischen ersten Trockentransformatorlastschalter 10 in einer Schnittdarstellung. Um eine virtuelle Mittelachse 12 herum ist ein rohrähnlicher Isolationshohlzylinder 14 aus einem isolierenden Material, beispielsweise aus einem Glasfaser-/Epoxidharz Verbundwerkstoff angeordnet. Durch die Wandungen des Isolationshohlzylinders 14 sind in einer gemeinsamen Ebene senkrecht zur Mittelachse 12 mehrere Anschlusskontakte 14, 16, 18 in dessen Inneres geführt, in welches sie hereinragen.

Ein hohlzylindrischer Drehkörper 27 mit einem von dessen Außenfläche radial abgehendem Hauptkontakt 22 ist drehbar ebenfalls um die Mittelachse 12 angeordnet. Durch eine entsprechende Drehbewegung ist das radial äußere Ende 26 des Hauptkontaktes 22 wahlweise mit einem der Anschlusskontakte 14, 16, 18 verbindbar. Durch das radial innere 24 und äußere 26 Ende des Hauptkontaktes 22 ist ein hohlzylindrischer Raum 28 um die Mittelachse 12 gebildet, welchen der Hauptkontakt bei einer Drehbewegung überstreicht.

Fig. 2 zeigt einen exemplarischen zweiten Trockentransformatorlastschalter 30 in einer Schnittdarstellung. Dieser ähnelt dem zuvor in der Fig. 1 gezeigten Trockentransformatorlastschalter, jedoch sind in diesem Beispiel ein zusammen mit dem Hauptkontakt drehbarer Barriereschirm mit einem hohlzylindersegmentförmigen Schirmelement 32 und damit verbundenen radial ausgerichteten Innenlamellen 34, 36 gezeigt. Die elektrische Isolationsfähigkeit des Trockentransformatorlastschalters wird dadurch in vorteilhafter Weise erhöht.

Fig. 3 zeigt einen exemplarischen dritten Trockentransformatorlastschalter 40 in einer Schnittdarstellung. Hier weist der drehbare Barriereschirm zwei radial benachbarte hohlzylindersegmentförmige Schirmelemente 42, 44 auf, wodurch die Durchschlagsfestigkeit des Barriereschirms in vorteilhafter Weise erhöht ist.

Fig. 4 zeigt einen exemplarischen vierten Trockentransformatorlastschalter 50 in einer Schnittdarstellung. Abweichend zu den vorherigen Figuren sind am Innenumfang des Isolationshohlzylinders des Trockentransformatorlastschalters radial ausgerichtete Außenlamellen 52, 54, 56 angeordnet, welche in den Innenraum des Isolationshohlzylinders ragen. Aufgrund einer erfolgenden Drehbewegung, welche mit dem Pfeil mit der Bezugsziffer 58 angedeutet ist, ist die dritte Außenlamelle 56 gerade in einer Kollision mit dem Hauptkontakt. Da die Außenlamellen in diesem Fall aus elastischem Silikongummi gefertigt sind, erfolgt kollisionsbedingt eine temporäre Deformation der dritten Außenlamelle 56.

### Bezugszeichenliste

- 10: exemplarischer erster Trockentransformatorlastschalter
- 12: virtuelle Mittelachse
- 14: Isolationshohlzylinder
- 16: erster Anschlusskontakt
- 18: zweiter Anschlusskontakt
- 20: dritter Anschlusskontakt
- 22: Hauptkontakt
- 24: radial inneres Ende des Hauptkontaktes
- 26: radial äußeres Ende des Hauptkontaktes
- 27: Drehkörper
- 28: hohlzylindrischer Raum um die Mittelachse
- 30: exemplarischer zweiter Trockentransformatorlastschalter
- 32: hohlzylindersegmentförmiges Schirmelement
- 34: erste radial ausgerichtete Innenlamelle
- 36: zweite radial ausgerichtete Innenlamelle
- 40: exemplarischer dritter Trockentransformatorlastschalter
- 42: radial inneres hohlzylindersegmentförmiges Schirmelement
- 44: radial äußeres hohlzylindersegmentförmiges Schirmelement
- 50: exemplarischer vierter Trockentransformatorlastschalter
- 52: erste radial ausgerichtete Außenlamelle
- 54: zweite radial ausgerichtete Außenlamelle
- 56: dritte radial ausgerichtete Außenlamelle in gebogenem Zustand
- 58: Drehrichtung

## Patentansprüche

1. Trockentransformatorlastschalter (10, 30, 40, 50), umfassend
• einen sich längs um eine virtuelle Mittelachse (12) erstreckenden Isolationshohlzylinder (14) mit mehreren längs dessen inneren Umfangs angeordneten Anschlusskontakten (16, 18, 20), sowie
• einen im Inneren des Isolationshohlzylinders (14) um die Mittelachse (12) drehbar angeordneten hohlzylindrischer Drehkörper (27) mit einem von dessen Außenfläche radial abgehenden radial ausgerichteten Hauptkontakt (22), welcher mittels einer entsprechenden Drehbewegung wahlweise elektrisch mit seinem radial äußeren Ende (26) mit einem der Anschlusskontakte (16, 18, 20) verbindbar ist,
**dadurch gekennzeichnet,**
**dass** in einem durch radial inneres (24) und äußeres (26) Ende des Hauptkontaktes (22) bestimmten hohlzylindrischen Raum (28) um die Mittelachse (12) ein gemeinsam mit dem Hauptkontakt (22) um diese drehbarer Barriereschirm ((32+34+36), (42+44)) in Form eines hohlzylindrischen Schirmelementes vorgesehen ist, welcher im Bereich des Hauptkontaktes mit einer Aussparung versehen ist.

2. Trockentransformatorlastschalter nach Anspruch 1, **dadurch gekennzeichnet, dass** der Barriereschirm ((32+34+36), (42+44)) wenigstens zwei radial übereinander angeordnete hohlzylinderförmige Schirmelemente umfasst.

3. Trockentransformatorlastschalter nach Anspruch 1 *oder 2,* **dadurch gekennzeichnet, dass** auf wenigstens einem hohlzylinderförmigen Schirmelement wenigstens eine radial ausgerichtete Innenlamelle (34, 36) vorgesehen ist.

4. Trockentransformatorlastschalter nach Anspruch 3, **dadurch gekennzeichnet, dass** die wenigstens eine radial ausgerichtete Innenlamelle (34, 36) aus dem hohlzylindrischen Raum (28) um die Drehachse (12) herausragt und aus einem elastischen Material gefertigt ist.

5. Trockentransformatorlastschalter nach Anspruch 3, **dadurch gekennzeichnet, dass** die wenigstens eine radial ausgerichtete Innenlamelle (34, 36) aus dem hohlzylindrischen Raum (28) um die Drehachse (12) herausragt und Mittel vorgesehen sind, die Innenlamelle (34, 36) zumindest für die Dauer einer Drehbewegung des Barriereschirms radial nach innen zu verlagern.

6. Trockentransformatorlastschalter nach einem der vorherigen Ansprüche, **dadurch gekennzeichnet, dass** wenigstens eine radial ausgerichtete Außenlamelle (52, 54, 56) am Innenumfang des Isolationshohlzylinders (14) vorgesehen ist, welche in dessen Innenraum hineinragt.

7. Trockentransformatorlastschalter nach Anspruch 6, **dadurch gekennzeichnet, dass** die wenigstens eine radial ausgerichtete Außenlamelle (52, 54, 56) aus einem elastischen Material gefertigt ist.

8. Trockentransformatorlastschalter nach einem der vorherigen Ansprüche, **dadurch gekennzeichnet, dass** wenigstens an der radialen Außenfläche des Isolationshohlzylinders (14) zwischen herausragenden Anschlusskontakten (16, 18, 20) eine Lamelle vorgesehen ist.

9. Trockentransformatorlastschalter nach einem der vorherigen Ansprüche, **dadurch gekennzeichnet, dass** wenigstens ein radial in den Innenraum des Isolationshohlzylinders (14) hereinragender Anschlusskontakt (16, 18, 20) von einer hohlzylindrischen Barriere umgeben ist.

10. Trockentransformatorlastschalter nach einem der vorherigen Ansprüche, **dadurch gekennzeichnet, dass** der Barriereschirm ((32+34+36), (42+44)) von um die Mittelachse drehbaren (12) Scheibenelementen gehalten ist, welche an den axialen Enden des Isolationshohlzylinders (14) vorgesehen sind.

11. Trockentransformatorlastschalter nach einem der vorherigen Ansprüche, **dadurch gekennzeichnet, dass** dieser hermetisch gekapselt und mit einem Isolationsgas gefüllt ist.

12. Trockentransformator, umfassend einen Transformatorkern mit wenigstens einer Wicklung und einem Lastschalter,
**dadurch gekennzeichnet,**
**dass** der Lastschalter ein Trockentransformatorlastschalter (10, 30, 40, 50) nach einem der Ansprüche 1 bis *11* ist.

## Claims

1. Dry transformer load switch (10, 30, 40, 50) comprising
• a hollow insulation cylinder (14) which extends longitudinally about a virtual central axis (12) and has a plurality of connection contacts (16, 18, 20) arranged along the inner circumference thereof, and
• a hollow cylindrical rotating body (27), which is arranged in the interior of the hollow insulation cylinder (14) so as to be rotatable about the central axis (12) and which comprises a radially oriented main contact (22), which extends radially from the outer surface of said rotating body, and which, by means of a corresponding rotary movement, can be alternatively electrically connected via the radially outer end (26) thereof to one of the connection contacts (16, 18, 20),
**characterized in that**,
in a hollow cylindrical space (28) about the central axis (12), which is defined by the radially inner (24) and outer (26) ends of the main contact (22), there is provided a barrier shield ((32+34+36), (42+44)) in the form of a hollow cylindrical shield element, which can be rotated together with the main contact (22) about said central axis and which is provided with an opening in the region of the main contact.

2. Dry transformer load switch according to Claim 1, **characterized in that** the barrier shield ((32+34+36), (42+44)) comprises at least two shield elements, which are hollow cylindrical-shaped, arranged radially over one another.

3. Dry transformer load switch according to Claim 1 or 2, **characterized in that** at least one radially oriented inner lamella (34, 36) is provided on at least one shield element, which is hollow cylindrical-shaped.

4. Dry transformer load switch according to Claim 3, **characterized in that** the at least one radially oriented inner lamella (34, 36) extends out of the hollow cylindrical space (28) about the axis of rotation (12) and is made from an elastic material.

5. Dry transformer load switch according to Claim 3, **characterized in that** the at least one radially oriented inner lamella (34, 36) extends out of the hollow cylindrical space (28) about the axis of rotation (12), and means are provided for displacing the inner lamella (34, 36) radially inwardly at least for the duration of one rotary movement of the barrier shield.

6. Dry transformer load switch according to one of the preceding claims, **characterized in that** at least one radially oriented outer lamella (52, 54, 56) is provided on the inner circumference of the hollow insulation cylinder (14), which lamella extends into the interior space of said cylinder.

7. Dry transformer load switch according to Claim 6, **characterized in that** the at least one radially oriented outer lamella (52, 54, 56) is produced from an elastic material.

8. Dry transformer load switch according to one of the preceding claims, **characterized in that** a lamella is provided at least on the radial outer surface of the hollow insulation cylinder (14) between protruding connection contacts (16, 18, 20).

9. Dry transformer load switch according to one of the preceding claims, **characterized in that** at least one connection contact (16, 18, 20), which extends radially into the interior space of the hollow insulation cylinder (14), is enclosed by a hollow cylindrical barrier.

10. Dry transformer load switch according to one of the preceding claims, **characterized in that** the barrier shield ((32+34+36), (42+44)) is held by disk elements, which are rotatable (12) about the central axis and which are provided at the axial ends of the hollow insulation cylinder (14).

11. Dry transformer load switch according to one of the preceding claims, **characterized in that** this dry transformer load switch is hermetically encapsulated and is filled with an insulating gas.

12. Dry transformer, comprising a transformer core having at least one winding and a load switch,
**characterized in that**
the load switch is a dry transformer load switch (10, 30, 40, 50) according to one of Claims 1 to 11.

## Revendications

1. Commutateur de charge pour transformateur à air sec (10, 30, 40, 50), comprenant
* un cylindre creux d'isolation (14) qui s'étend le long d'un axe central virtuel (12) comprenant plusieurs contacts de raccordement (16, 18, 20) disposés le long de son pourtour intérieur, et aussi
* un corps rotatif (27) cylindrique creux disposé à l'intérieur du cylindre creux d'isolation (14) et pouvant tourner autour de l'axe central (12), pourvu d'un contact principal (22) orienté dans le sens radial et s'écartant radialement de sa surface extérieure, lequel peut être relié électriquement à l'un des contacts de raccordement (16, 18, 20), au choix, par son extrémité extérieure radiale (26) au moyen d'un mouvement de rotation correspondant,
**caractérisé en ce**
**que** dans un espace cylindrique creux (28) défini par l'extrémité intérieure (24) et extérieure (26) radiale du contact principal (22) autour de l'axe central (12) se trouve un écran formant barrière ((32+34+36), (42+44)) sous la forme d'un élément de blindage cylindrique creux pouvant tourner autour de celui-ci conjointement avec le contact principal (22), lequel est pourvu d'une cavité dans la zone du contact principal.

2. Commutateur de charge pour transformateur à air sec selon la revendication 1, **caractérisé en ce que** l'écran formant barrière ((32+34+36), (42+44)) comprend au moins deux éléments de blindage de forme cylindrique creuse disposés l'un au-dessus de l'autre dans le sens radial.

3. Commutateur de charge pour transformateur à air sec selon la revendication 1 ou 2, **caractérisé en ce qu'**au moins une lamelle interne (34, 36) orientée dans le sens radial se trouve sur au moins un élément de blindage de forme cylindrique creuse.

4. Commutateur de charge pour transformateur à air sec selon la revendication 3, **caractérisé en ce que** l'au moins une lamelle interne (34, 36) orientée dans le sens radial fait saillie hors de l'espace cylindrique creux (28) autour de l'axe de rotation (12) et est constituée d'un matériau élastique.

5. Commutateur de charge pour transformateur à air sec selon la revendication 3, **caractérisé en ce que** l'au moins une lamelle interne (34, 36) orientée dans le sens radial fait saillie hors de l'espace cylindrique creux (28) autour de l'axe de rotation (12) et il existe des moyens pour déplacer la lamelle interne (34, 36) dans le sens radial vers l'intérieur au moins pendant la durée d'un mouvement de rotation de l'écran formant barrière.

6. Commutateur de charge pour transformateur à air sec selon l'une des revendications précédentes, **caractérisé en ce qu'**il existe au moins une lamelle externe (52, 54, 56) orientée dans le sens radial sur le pourtour intérieur du cylindre creux d'isolation (14), laquelle fait saillie à l'intérieur de son espace intérieur.

7. Commutateur de charge pour transformateur à air sec selon la revendication 6, **caractérisé en ce que** l'au moins une lamelle externe (52, 54, 56) orientée dans le sens radial est constituée d'un matériau élastique.

8. Commutateur de charge pour transformateur à air sec selon l'une des revendications précédentes, **caractérisé en ce qu'**une lamelle est présente au moins sur la surface extérieure radiale du cylindre creux d'isolation (14) entre des contacts de raccordement (16, 18, 20) faisant saillie.

9. Commutateur de charge pour transformateur à air sec selon l'une des revendications précédentes, **caractérisé en ce qu'**au moins un contact de raccordement (16, 18, 20) faisant saillie vers l'intérieur dans le sens radial dans l'espace intérieur du cylindre creux d'isolation (14) est entouré par une barrière cylindrique creuse.

10. Commutateur de charge pour transformateur à air sec selon l'une des revendications précédentes, **caractérisé en ce que** l'écran formant barrière ((32+34+36), (42+44)) est maintenu par des éléments en disque pouvant tourner (12) autour de l'axe central, lesquels se trouvent aux extrémités axiales du cylindre creux d'isolation (14).

11. Commutateur de charge pour transformateur à air sec selon l'une des revendications précédentes, **caractérisé en ce que** celui-ci est encapsulé hermétiquement et rempli d'un gaz isolant.

12. Transformateur à air sec, comprenant un noyau de transformateur comportant au moins un enroulement et un commutateur de charge, **caractérisé en ce que** le commutateur de charge est un commutateur de charge pour transformateur à air sec (10, 30, 40, 50) selon l'une des revendications 1 à 11.
